# EUROPÄISCHE PATENTSCHRIFT

(11) **EP 4 462 021 B1**
(45) Veröffentlichungstag und Bekanntmachung des Hinweises auf die Patenterteilung: **22.04.2026**
(21) Anmeldenummer: 24174254.3
(22) Anmeldetag: 06.05.2024
(51) Int. Cl.: F23D 14/02, F23D 14/82, F23N 5/02, F23N 5/08, F23N 5/24

(54) **VERFAHREN ZUM BETREIBEN EINES HEIZGERÄTES, COMPUTERPROGRAMM, REGEL- UND STEUERGERÄT UND HEIZGERÄT**
METHOD FOR OPERATING A HEATING DEVICE, COMPUTER PROGRAM, REGULATING AND CONTROL DEVICE AND HEATING DEVICE
PROCÉDÉ DE FONCTIONNEMENT D'UN APPAREIL DE CHAUFFAGE, PROGRAMME INFORMATIQUE, APPAREIL DE RÉGLAGE ET DE COMMANDE ET APPAREIL DE CHAUFFAGE

(30) Priorität: 10.05.2023 DE 102023112260
(43) Veröffentlichungstag der Anmeldung: 13.11.2024
(73) Patentinhaber: Vaillant GmbH, 42859 Remscheid NRW (DE)
(72) Erfinder: Altendorf, Frank, 51467 Bergisch Gladbach (DE)
(74) Vertreter: Popp, Carsten

(56) Entgegenhaltungen:
- DE-A1- 102021 108 014
- US-B2- 8 333 584

## Beschreibung

Die Erfindung betrifft ein Verfahren zum Betreiben eines Heizgerätes, ein Computerprogramm und ein Heizgerät.

Es sind eine Vielzahl von Heizgeräten bekannt, die in einer Brennkammer ein Gemisch aus Brennstoff, insbesondere Gas oder Wasserstoff und Umgebungsluft verbrennen, um Wärme zur Versorgung eines Gebäudes oder für eine Bereitstellung von Warmwasser zu gewinnen.

Derartige Heizgerät weisen in der Regel eine Flammenüberwachung auf, die ein Erlöschen der Flamme erkennen und so ein Austreten von unverbranntem Brennstoff verhindern kann. Es sind verschiedene Möglichkeiten einer Flammenüberwachung bekannt. Häufig wird ein Ionisationsstrom der Flamme erfasst, wobei dies bei wasserstoffbetriebenen Heizgeräten nur bedingt möglich ist, weil eine Wasserstoffflamme nur wenige Ladungsträger freisetzt. Zur Überwachung einer Wasserstoffflamme kann beispielsweise die von der Flamme bzw. den Flammen emittierte UV- (Ultraviolett-) Strahlung erfasst werden. Gleichfalls bekannt ist die Messung einer Flammentemperatur mittels eines geeigneten Temperatursensors.

Dabei kann die Trägheit der Sensoren bzw. verbundener Elektronik, wie zum Beispiel Verstärker oder Filter, eine Erkennung eines Flammenverlustes erschweren, insbesondere eine Unterscheidung zu einer regulären Leistungsabsenkung des Heizgerätes.

Aus der DE 199 03 305 A1 ist ein Fahrzeugheizgerät bekannt, bei dem eine Flammenüberwachung mittels Auswertung eines ersten, zweiten und dritten Gradienten von drei Temperatursensoren erfolgt. Nachteilig ist die Anordnung von drei Temperatursensoren aufwendig und zudem kann die vorgeschlagene Flammenüberwachung bei Heizgeräten für Gebäude keine ausreichende Erkennung von Flammenverlusten bieten.

Die DE 10 2021 108 014 A1 beschreibt ein Verfahren zum Beobachten oder Überwachen von Flammen in einem Verbrennungsraum eines Heizgerätes, bei dem die Temperatur an einer Messstelle in oder an dem Verbrennungsraum gemessen wird und mittels eines mathematischen Modells aus anderen an dem Heizgerät gemessenen oder vorgegebenen Betriebsdaten berechnet wird. Die gemessene Temperatur und/ oder deren zeitliches Verhalten wird mit der berechneten Temperatur verglichen und bei Abweichungen oberhalb eines Schwellwertes auf ein Zünden oder ein Erlöschen der Flamme geschlossen. Es ist wünschenswert, die Überwachung weiter zu verbessern, insbesondere hinsichtlich der Robustheit, um einen Flammenverlust von einer Leistungsabsenkung noch sicherer unterscheiden zu können.

Die US 8 333 584 B2 offenbart ein Verfahren zum Betreiben eines Wassererhitzers mit einem, in einer Brennkammer angeordneten Brenner, bei dem eine Ableitung einer Temperatur der Brennkammer herangezogen wird, um einen Flammenverlust festzustellen. Dieses Verfahren ist jedoch, insbesondere für mit Wasserstoff betriebene Brenner, nicht ausreichend präzise.

Hiervon ausgehend ist es Aufgabe der Erfindung, Verfahren zum Betreiben eines Heizgerätes vorzuschlagen, die die geschilderten Probleme des Standes der Technik zumindest teilweise überwinden. Insbesondere sollen eine sichere Erkennung eines Flammenverlustes eines Brenners ermöglicht werden, dabei insbesondere eine Unterscheidung eines Flammenverlustes und einer regulären Leistungsabsenkung des Heizgerätes. Zudem soll das Verfahren die Erkennung eines drohenden Flammenrückschlages ermöglichen.

Nicht zuletzt soll die Erfindung die Komplexität eines Heizgerätes zumindest nicht wesentlich erhöhen, und keine oder nur geringe bauliche Veränderungen an einem Heizgerät erfordern und/oder eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösungen sind in den abhängigen Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betreiben eines Heizgerätes bei. Das Heizgerät aufweisend eine Flammenüberwachung für einen Brenner des Heizgerätes mit mindestens einem Sensor, wobei
- unter Einbeziehung einer ersten Ableitung und einer zweiten Ableitung des Signals des mindestens einen Sensors ein Vergleichswert berechnet und anhand eines Vergleiches des Vergleichswertes mit einem ersten vorgegebenen Schwellwert ein Flammenzustand festgestellt wird.

Gemäß einer alternativen Ausgestaltung des Verfahrens weist die Flammenüberwachung des Heizgerätes mindestens einen UV-Sensor auf und es wird eine erste Ableitung des Signals des UV-Sensors mit einem zweiten vorgegebenen Schwellwert und Rohdaten des Signals des UV-Sensors mit einem dritten vorgegebenen Schwellwert verglichen und ein Flammenzustand festgestellt.

Die Verfahren können insbesondere permanent und dauerhaft während des Betriebes eines Heizgerätes durchgeführt werden und dienen einer sicheren Flammenüberwachung, wobei insbesondere eine sichere Unterscheidung eines Flammenverlustes von einer regulären Leistungsabsenkung des Heizgerätes unterschieden werden soll. Zudem ermöglichen die Verfahren die Erkennung eines drohenden Flammenrückschlages.

Bei dem Heizgerät handelt es sich insbesondere um ein Gasheizgerät, das dazu eingerichtet ist, ein Brenngas, wie Erdgas oder insbesondere Wasserstoff unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln, welches bevorzugt zur Verbrennung von Wasserstoff oder eines wasserstoffhaltigen Gemisches eingerichtet sein kann. Das Heizgerät weist in der Regel eine Brennkammer und eine Fördereinrichtung bzw. ein Gebläse auf, die ein Gemisch von Brennstoff und Verbrennungsluft über einen Gemischkanal in eine Brennkammer, in der ein Brenner angeordnet ist, fördern kann. Die Verbrennungsprodukte können anschließend durch einen Abgaskanal des Heizgerätes einer Abgasanlage zugeführt werden.

Das Heizgerät kann insbesondere die Brennerleistung an den Bedarf anpassen (modulieren). Hierzu kann bei einem Erkennen eines geänderten Wärmebedarfs, beispielsweise unter Einbeziehung einer Vorlauf- und Rücklauftemperatur eines mit dem Heizgerät verbundenen Heizkreises, ein Regel- und Steuergerät des Heizgerätes eine Leistung des Gebläses des Heizgerätes und damit den Massestrom Verbrennungsluft an den Wärmebedarf anpassen. Gleichzeitig kann eine Regelung den zuzusetzenden Brennstoffmassestrom an den sich ändernden Massestrom Verbrennungsluft anpassen.

Der Brenner kann mindestens ein Lochblech umfassen, das mit einem Brennerhohlraum verbunden ist. Der Brennerhohlraum ist mit dem Gemischkanal verbunden, so dass Verbrennungsgemisch über den Hohlraum durch das Lochblech strömen und verbrannt werden kann. Im Bereich des Lochbleches kann zudem eine Zündeinrichtung angeordnet sein, dazu eingerichtet, einen durch das Lochblech austretenden Massestrom Verbrennungsgemisch zu entzünden. Der Brennerhohlraum, auch als Brennerkörper bezeichnet, kann dabei insbesondere als Zylinder (gerader Kreiszylinder) ausgebildet sein, wobei eine Grundfläche des Zylinders mit dem Gemischkanal verbunden und die gegenüberliegende Grundfläche verschlossen sein kann. Alternativ kann der Brennerhohlraum auch quaderförmig ausgebildet sein, der obenseitig von dem Lochblech begrenzt ist.

Der Brenner kann in der Brennkammer des Heizgerätes in einer Brennertür der Brennkammer angeordnet sein. Hierzu kann eine Öffnung in der Brennertür den Brennerhohlraum mit dem Gemischkanal verbinden und der Brenner an der Brennertür befestigt sein. Zudem kann eine Flammenüberwachung gleichfalls an oder in der Brennertür befestigt sein.

Das Heizgerät hat eine Flammenüberwachung, die das Vorhandensein einer Flamme am Brenner erfassen kann bzw. erfasst. Die Flammenüberwachung umfasst einen Sensor, der ein Signal, das geeignet zur Erkennung einer Flamme ist, liefert. Der Sensor ist dabei gemäß der alternativen Ausgestaltung des Verfahrens ein UV-Sensor, also ein Sensor zum Erfassen der Intensität der von der Flame emittierten Ultraviolett-Strahlung, oder ein Temperatursensor. Die Flammenüberwachung kann zusätzlich noch weitere Sensoren, wie beispielsweise eine Ionisationselektrode zum Erfassen eines lonisationsstromes der Flamme aufweisen. Zudem kann ein Signal der Flammenüberwachung zur Regelung und Steuerung des Heizgerätes, insbesondere zum Ermitteln und Regeln eines Verbrennungsluftverhältnisses des Gasgemisches, herangezogen werden.

Ein UV-Sensor kann dabei derart ausgerichtet sein, dass in der Erfassungsrichtung des Sensors eine sich am Brenner des Heizgerätes ausbildende Flamme liegt. Dabei kann der UV-Sensor in der Brennkammer oder auch, geschützt vor den hohen Temperaturen in der Brennkammer, außerhalb derselben mit einer Erfassung durch ein Sichtfenster angeordnet sein. Der UV-Sensor kann ein Signal liefern, das mit der Intensität der erfassten UV-Strahlung korrespondiert. Der UV-Sensor kann auch einen Sättigungsbereich aufweisen, wobei ab einer Grenzintensität der Strahlung der Sensor ein konstantes Signal abgibt.

Ein Temperatursensor kann derart angeordnet sein, dass eine Temperatur der Flamme des Heizgerätes erfasst werden kann. Hierfür kann der Temperatursensor am oder in unmittelbarer Nähe des Brenners des Heizgerätes angeordnet sein. Der Temperatursensor kann dabei ein beliebiger geeigneter Sensor sein, beispielsweise ein Heißleiter (NTC) oder Kaltleiter (PTC) oder ein Halbleiter-Temperatursensor. Auch kann der Temperatursensor ein Glühzünder (auch bezeichnet als HSI- Hot Surface Ignitor) sein, der zudem als Zünder des Heizgerätes fungieren kann.

Das Heizgerät umfasst Regel- und Steuergerät, das dazu eingerichtet ist, den Betrieb desselben zu regeln bzw. zu steuern. Insbesondere kann das Regel- und Steuergerät ein vorgegebenes Verbrennungsluftverhältnis (auch als Lambda bezeichnet) des Heizgerätes einstellen. Die hier vorgeschlagenen Verfahren sind dazu geeignet auf dem Regel- und Steuergerät durchgeführt zu werden.

Das Feststellen eines Flammenzustandes kann insbesondere ein Feststellen eines Flammenverlustes und/ oder eines Flammenrückschlages beinhalten. Das Feststellen des Flammenrückschlages kann insbesondere ein Feststellen eines drohenden bzw. bevorstehenden Flammenrückschlages umfassen.

Gemäß der Erfindung wird anhand einer mathematischen ersten Ableitung und zweiten Ableitung (auch als Gradient erster bzw. zweiter Ordnung bezeichnet) des Signals des Sensors ein Vergleichswert berechnet und dieser mit einem vorgegebenen ersten Schwellwert verglichen und als Ergebnis des Vergleiches ein Flammenverlust festgestellt werden. Die erste und zweite Ableitung bezeichnet dabei den ersten bzw. zweiten Differentialquotienten, also eine Tangentensteigung einer Funktion des Signals des Sensors. Dies kann mittels numerischer Methoden oder Interpolation einer Funktion des Sensorsignals erfolgen.

Gemäß einer Ausgestaltung kann der Vergleichswert berechnet werden, indem erste und zweite Ableitung berechnet und anschließend jeweils mit einem vorgegebenen Faktor zur Wichtung multipliziert werden und ein Mittelwert als Vergleichswert bestimmt wird. Mit anderen Worten kann die erste Ableitung mit einem ersten Faktor und die zweite Ableitung mit einem zweiten vorgegebenen Faktor multipliziert werden.

Gemäß einer Ausgestaltung können unterschiedliche erste oder zweite Faktoren für unterschiedliche Betriebszustände vorgegeben sein. Hierzu können die Faktoren beispielsweise in Form eines Kennfeldes für definiert Betriebszustände bzw. Bereiche von Betriebszuständen vorgegeben sein.

Der erste und zweite Faktor kann dabei im Vorfeld an einem Referenzheizgerät im Rahmen von Laborversuchen ermittelt worden sein. Für eine computerimplementierte Durchführung eines hier vorgeschlagenen Verfahrens können erster und zweiter Faktor auf einem Speicher, beispielsweise des Regel- und Steuergerätes des Heizgerätes hinterlegt sein. Die Berechnung des Vergleichswertes anhand erster und zweiter Ableitung kann insbesondere bei trägheitsbehafteten Sensoren Anwendung finden. Das Signal des Sensors kann dabei bereits elektronisch verarbeitet (verstärkt, gefiltert) sein, was eine Trägheit des Sensors begünstigen kann.

Auch der erste, zweite und/ oder dritte Schwellwert kann im Rahmen von Laborversuchen an einem Referenzheizgerät im Vorfeld ermittelt worden sein und auf einem Speicher des Regel- und Steuergerätes bzw. des Heizgerätes hinterlegt sein.

Alternativ werden et eine erste Ableitung des Signals des Sensors mit einem zweiten vorgegebenen Schwellwert und die Rohdaten des Sensors mit einem dritten vorgegebenen Schwellwert verglichen, so dass ein Flammenverlust festgestellt werden kann. Dies kann insbesondere die Erkennung eines drohenden bzw. ein frühzeitiges Erkennen eines Flammenrückschlages ermöglichen.

Gemäß der alternativen Ausgestaltung der Erfindung ist der Sensor hierbei ein UV-Sensor, der nicht im Sättigungsbereich arbeitet. Hierbei kann ein Rauschen des Signals des Sensors unmittelbar vor einem Flammenrückschlag auftreten, wobei durch einen Vergleich der Rohdaten des Sensors mit einem dritten Schwellwert und der ersten Ableitung mit einem zweiten Schwellwert trotzdem ein sicheres Erkennen eines Flammenverlustes und/ oder eines Flammenrückschlages ermöglicht wird.

Rohdaten bezeichnen hierbei ein elektronisch nicht weiter verarbeitetes Signal des Sensors, das insbesondere nicht elektronisch verstärkt oder gefiltert wurde. Aufgrund einer Trägheit elektronischer Schaltungen zur Signalverarbeitung kann durch die Nutzung von Rohdaten des Sensors der Zeitraum zum Feststellen eines Flammenverlustes bzw. -rückschlages verkürzt werden.

Es wird angemerkt, dass das Verfahren auch für mehrere Sensoren, beispielsweise eine Kombination aus dem UV-Sensor und einem Temperatursensor durchgeführt werden kann.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Nach einem weiteren Aspekt wird auch ein Heizgerät vorgeschlagen, eingerichtet zur Verbrennung eines Brennstoffes an einem Brenner und umfassend eine Flammenüberwachung mit mindestens einem Sensor. Das Heizgerät umfasst dabei ein Regel- und Steuergerät, dazu eingerichtet ein hier vorgeschlagenes Verfahren auszuführen.

Nach einem weiteren Aspekt wird auch ein Computerprogramm vorgeschlagen, umfassend Befehle, die bewirken, dass ein Regel- und Steuergerät eines hier vorgeschlagenes Heizgerät ein hier vorgeschlagenes Verfahren ausführt. Dies betrifft mit anderen Worten insbesondere ein Computerprogramm (-produkt), umfassend Befehle, die bei der Ausführung des Programms durch das Regel- und Steuergerät, dieses veranlassen, ein hier vorgeschlagenes Verfahren auszuführen.

Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. In vorteilhafter Weise können auf dem Speicher des Regel- und Steuergeräts auch zur Durchführung des Verfahrens notwendige Daten hinterlegt sein, beispielsweise ein erster, zweiter und/ oder dritter Schwellwert und/ oder ein erster und/ oder zweiter Faktor bzw. ein Kennfeld derselben.

Die im Zusammenhang mit den Verfahren erörterten Details, Merkmale und vorteilhaften Ausgestaltungen können entsprechend auch bei dem hier vorgestellten Computerprogramm und/ oder dem Heizgerät auftreten und umgekehrt. Insoweit wird auf die dortigen Ausführungen zur näheren Charakterisierung der Merkmale vollumfänglich Bezug genommen.

Hier werden somit Verfahren zum Betreiben eines Heizgerätes, ein Computerprogramm und ein Heizgerät angegeben, welche die mit Bezug auf den Stand der Technik geschilderten Probleme zumindest teilweise lösen. Insbesondere tragen die Verfahren, das Computerprogramm und das Heizgerät zumindest dazu bei, besonders sichere Flammenüberwachung anzugeben, die eine robuste und sichere Erkennung einer Flamme bzw. eines Flammenverlustes im gesamten Modulationsbereich eines Heizgerätes ermöglicht. Zudem kann mittels eines hier vorgeschlagenen Verfahrens ein frühzeitiges Erkennen eines Flammenrückschlages ermöglicht werden.

Besonders vorteilhaft erfordert die Durchführung eines hier angegebenen Verfahrens keine baulichen Änderungen an einem Heizgerät, sondern es kann vielmehr durch eine Implementation einer Software zum Einsatz gebracht werden.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist darauf hinzuweisen, dass die Figuren und insbesondere die dargestellten Größenverhältnisse nur schematisch sind. Es zeigen:
- Fig. 1:: ein hier vorgeschlagenes Heizgerät,
- Fig. 2:: einen Ablauf eines hier vorgeschlagenen Verfahrens, und
- Fig. 3 und 4:: Parameterverläufe, die sich bei Durchführung eines hier vorgeschlagenen Verfahrens einstellen können.

Fig. 1 zeigt beispielhaft und schematisch ein hier vorgeschlagenes Heizgerät 1mit einer Durchströmungsrichtung 16. Dieses kann eine Luftzufuhr 4 für Verbrennungsluft aufweisen, in der eine Fördereinrichtung 2 zur Förderung eines Massestromes Verbrennungsluft angeordnet sein. Ein Gasventil 5 kann dem von der Fördereinrichtung 2 geförderten Massestrom Verbrennungsluft einen Massestrom Brenngas aus einer Gaszuführung 8 zusetzen. Das Gemisch aus Brenngas und Verbrennungsluft kann über einen Gemischkanal 12 einem Brenner 3 zugeführt und verbrannt werden. Am Brenner 3 kann ein Wärmetauscher 13 angeordnet sein, der bei der Verbrennung entstehende Wärme auf einen Heizkreislauf 14 mit einem Vorlauf 6 und einem Rücklauf 9 übertragen kann.

Am Brenner 3 kann eine Zünder 17 angeordnet sein, dazu eingerichtet auf eine Temperatur erhitzt zu werden, um das am Brenner 3 austretende Verbrennungsgemisch zu entzünden. Der Zünder 17 kann beispielsweise ein Glühzünder sein, der als Temperatursensor zur Durchführung eines hier vorgeschlagenen Verfahrens nutzbar ist.

Zudem kann am Brenner 3 ein Sensor 15 einer Flammenüberwachung angeordnet sein. Bei dem Sensor 15 kann es sich insbesondere um einen UV-Sensor oder einen Temperatursensor handeln.

Dem Brenner 3 nachgeordnet kann ein Abgasrohr 10 entstehende Verbrennungsprodukte einer Abgasanlage 11 zuführen. Ein Regel- und Steuergerät 7 des Heizgerätes 1 kann zumindest mit dem Gasventil 5, dem Sensor 15, dem Zünder 17 und der Fördereinrichtung 2 elektrisch verbunden sein.

Fig. 2 zeigt beispielhaft und schematisch den Ablauf eines hier vorgeschlagenen Verfahrens. Aus einem Signal 18 y(t) des Sensors 15 kann Differential 19 $\frac{dy}{dt}$, also die erste Ableitung des Signals 18, gebildet werden. Anschließend kann ein weiteres Differential 19 $\frac{d \dot{y}}{dt}$ gebildet werden, so dass nunmehr die erste Ableitung $\frac{dy}{dt}$ und die zweite Ableitung $\frac{d \dot{y}}{dt}$ vorliegt. Diese können jeweils einer Wichtung 20 zugeführt werden, bei der die erste Ableitung $\frac{dy}{dt}$ und die zweite Ableitung $\frac{d \dot{y}}{dt}$ mit einem Faktor zur Wichtung multipliziert werden. Anschließend kann eine Mittelwertbildung 21 erfolgen. Der ermittelte Mittelwert kann einer Auswertelogik 22 zugeführt werden, die den Mittelwert mit einem ersten Schwellwert vergleicht und als Ergebnis einen Flammenzustand 23 ausgibt.

Fig. 3 zeigt beispielhaft ein Signal 18 eines Sensors 15 der als UV-Sensor ausgebildet ist, der sich nicht im Sättigungsbereich befindet. Zum Zeitpunkt 24 kann ein Flammenrückschlag auftreten. Erkennbar ist ein Rauschen des Signals 18 zeitlich vor dem Zeitpunkt 24 des Auftretens eines Flammenrückschlages. Hier kann insbesondere ein Vergleichen einer ersten Ableitung $\frac{dy}{dt}$ des Signals 18 des Sensors 15 mit einem zweiten vorgegebenen Schwellwert und der Rohdaten des Sensors 15 mit einem dritten vorgegebenen Schwellwert ein sicheres und frühzeitiges Erkennen des Flammenrückschlages ermöglichen.

Fig. 4 zeigt ein Signal 18 des Sensors 15 gemäß Fig. 2, wobei der Sensor 15 sich hier nicht im Sättigungszustand befindet. Erkennbar tritt ein nur sehr geringes Rauschen im Vorfeld des Zeitpunktes 24 des Auftretens eines Flammenrückschlages auf. Auch hier kann Vergleichen einer ersten Ableitung $\frac{dy}{dt}$ des Signals 18 des Sensors 15 mit einem zweiten vorgegebenen Schwellwert und der Rohdaten des Sensors 15 mit einem dritten vorgegebenen Schwellwert ein sicheres und frühzeitiges Erkennen des Flammenrückschlages ermöglichen.

### Bezugszeichenliste

- 1: Heizgerät
- 2: Fördereinrichtung
- 3: Brenner
- 4: Luftzufuhr
- 5: Gasventil
- 6: Vorlauf
- 7: Regel- und Steuergerät
- 8: Gaszuführung
- 9: Rücklauf
- 10: Abgasrohr
- 11: Abgasanlage
- 12: Gemischkanal
- 13: Wärmetauscher
- 14: Heizkreislauf
- 15: Sensor
- 16: Durchströmungsrichtung
- 17: Zünder
- 18: Signal Sensor
- 19: Differential
- 20: Wichtung
- 21: Mittelwertbildung
- 22: Auswertelogik
- 23: Flammenzustand
- 24: Zeitpunkt Flammenrückschlag

## Patentansprüche

1. Verfahren zum Betreiben eines Heizgerätes (1), aufweisend eine Flammenüberwachung für einen Brenner (3) des Heizgerätes (1) mit mindestens einem Sensor (15), wobei
anhand einer ersten Ableitung und einer zweiten Ableitung des Signals (18) des Sensors (15) ein Vergleichswert berechnet und anhand eines Vergleiches des Vergleichswertes mit einem ersten vorgegebenen Schwellwert ein Flammenzustand (23) festgestellt wird.

2. Verfahren zum Betreiben eines Heizgerätes (1), aufweisend eine Flammenüberwachung für einen Brenner (3) des Heizgerätes (1) mit mindestens einem UV-Sensor (15), wobei eine erste Ableitung des Signals (18) des UV-Sensors (15) mit einem zweiten vorgegebenen Schwellwert und Rohdaten des UV-Sensors (15) mit einem dritten vorgegebenen Schwellwert verglichen werden und ein Flammenzustand (23) festgestellt wird.

3. Verfahren nach Anspruch 1, wobei der Vergleichswert berechnet wird, indem die erste Ableitung und die zweite Ableitung berechnet werden, jeweils mit einem vorgegebenen Faktor zur Wichtung (20) multipliziert werden und ein Mittelwert mittels einer Mittelwertbildung (21) als Vergleichswert ermittelt wird.

4. Verfahren nach Anspruch 3, wobei unterschiedliche Faktoren zur Wichtung (20) für unterschiedliche Betriebszustände des Heizgerätes (1) vorgegeben sind.

5. Verfahren nach einem der vorangehenden Ansprüche, wobei das Feststellen des Flammenzustands (23) ein Feststellen eines Flammenverlustes und/ oder eines Flammenrückschlages beinhaltet.

6. Verfahren nach Anspruch 2, wobei das Signal des UV-Sensors (15) nicht in einem Sättigungsbereich liegt.

7. Verfahren nach einem der vorangehenden Ansprüche, wobei das Heizgerät (1) mit Wasserstoff als Brennstoff betrieben wird.

8. Heizgerät (1), eingerichtet zur Verbrennung eines Brennstoffes an einem Brenner (3), aufweisend eine Flammenüberwachung mit mindestens einem Sensor (15) und ein Regel- und Steuergerät (7), dazu eingerichtet, die Schritte eines Verfahrens nach einem der Ansprüche 1 bis 7 auszuführen.

9. Computerprogramm, umfassend Befehle, die bewirken, dass ein Heizgerät (1) nach Anspruch 8 ein Verfahren nach einem der Ansprüche 1 bis 7 ausführt.

## Claims

1. Method for operating a heating appliance (1) comprising a flame monitor for a burner (3) of the heating appliance (1) with at least one sensor (15), wherein
a comparison value is calculated on the basis of a first derivative and a second derivative of the signal (18) from the sensor (15) and a flame status (23) is determined on the basis of a comparison of the comparison value with a first predetermined threshold value.

2. . Method for operating a heating appliance (1) comprising a flame monitor for a burner (3) of the heating appliance (1) with at least one UV sensor (15), wherein a first derivative of the signal (18) of the sensor (15) is compared with a second predetermined threshold value and raw data of the signal of the sensor (15) is compared with a third predetermined threshold value, and a flame state (23) is determined.

3. . Method according to claim 1, wherein the comparison value is calculated by calculating the first derivative and the second derivative, multiplying each by a predetermined weighting factor (20) and determining a mean value as the comparison value by means of averaging (21).

4. . Method according to claim 3, wherein different weighting factors (20) are specified for different operating states of the heating appliance (1).

5. . Method according to one of the preceding claims, wherein the determination of the flame state (23) includes a determination of a flame loss and/or a flame flashback.

6. . Method according to claim 2, wherein the signal from the UV sensor (15) is not within a saturation range.

7. . Method according to one of the preceding claims, wherein the heating appliance (1) is operated with hydrogen as fuel.

8. . Heating appliance (1) designed to burn fuel in a burner (3), featuring flame monitoring with at least one sensor (15) and a control and regulation device (7) designed to carry out the steps of a method according to one of claims 1 to 7.

9. . Computer program comprising instructions that cause a heating appliance (1) according to claim 8 to perform a method according to one of claims 1 to 7.

## Revendications

1. Procédé de fonctionnement d'un appareil de chauffage (1), présentant une surveillance de flamme pour un brûleur (3) de l'appareil de chauffage (1) avec au moins un capteur (15), dans lequel
une valeur de comparaison est calculée à l'aide d'une première dérivation et d'une seconde dérivation du signal (18) du capteur (15), et un état de flamme (23) est constaté à l'aide d'une comparaison de la valeur de comparaison à une première valeur seuil prédéfinie.

2. Procédé de fonctionnement d'un appareil de chauffage (1) présentant une surveillance de flamme pour un brûleur (3) de l'appareil de chauffage (1) avec au moins un capteur UV (15), dans lequel une première dérivation du signal (18) du capteur UV (15) est comparée à une deuxième valeur seuil prédéfinie, et des données brutes du capteur UV (15) sont comparées à une troisième valeur seuil prédéfinie, et un état de flamme (23) est constaté.

3. Procédé selon la revendication 1, dans lequel la valeur de comparaison est calculée en calculant la première dérivation et la seconde dérivation, sont multipliées respectivement par un facteur de pondération (20) prédéfini, et une valeur moyenne est déterminée au moyen d'une formation de valeur moyenne (21) comme valeur de comparaison.

4. Procédé selon la revendication 3, dans lequel différents facteurs de pondération (20) sont prédéfinis pour différents états de fonctionnement de l'appareil de chauffage (1).

5. Procédé selon l'une quelconque des revendications précédentes, dans lequel la constatation de l'état de flamme (23) contient une constatation d'une perte de flamme et/ou d'un retour de flamme.

6. Procédé selon la revendication 2, dans lequel le signal du capteur UV (15) ne se trouve pas dans une plage de saturation.

7. Procédé selon l'une quelconque des revendications précédentes, dans lequel l'appareil de chauffage (1) fonctionne avec de l'hydrogène comme combustible.

8. Appareil de chauffage (1) conçu pour la combustion d'un combustible au niveau d'un brûleur (3), présentant une surveillance de flamme avec au moins un capteur (15) et un appareil de réglage et de commande (7) conçu afin d'exécuter les étapes d'un procédé selon l'une quelconque des revendications 1 à 7.

9. Programme informatique comprenant des instructions qui font en sorte qu'un appareil de chauffage (1) selon la revendication 8 à met en œuvre un procédé selon l'une quelconque des revendications 1 à 7.
